# EUROPÄISCHE PATENTSCHRIFT

(11) **EP 2 397 758 B1**
(45) Veröffentlichungstag und Bekanntmachung des Hinweises auf die Patenterteilung: **17.08.2016**
(21) Anmeldenummer: 11165600.5
(22) Anmeldetag: 11.05.2011
(51) Int. Cl.: F23J 1/02

(54) **Fördermittel und Verfahren zum Fördern von Verbrennungsrückständen**
Conveyor device and method for conveying combustion residues
Moyen de transport et procédé de transport de résidus de combustion

(30) Priorität: 16.06.2010 DE 102010024020
(43) Veröffentlichungstag der Anmeldung: 21.12.2011
(73) Patentinhaber: Clyde Bergemann Drycon Gmbh, 46485 Wesel (DE)
(72) Erfinder: Moreno Rueda, Rafael, Dr., 46519 Alpen (DE); Kirsch, Jeremy Phillip, Johannesburg 2196 Gauteng (ZA)
(74) Vertreter: Rössler, Matthias

(56) Entgegenhaltungen:
- EP-A2- 0 931 981
- WO-A2-2008/142594
- US-A- 2 326 115
- US-A- 4 357 762
- US-B1- 6 202 573
- US-B1- 6 230 633

## Beschreibung

Die vorliegende Erfindung betrifft ein Fördermittel und ein Verfahren zum Fördern von Verbrennungsrückständen. Die Erfindung findet Anwendung bei Verbrennungsanlagen mit zumindest einem Verbrennungskessel, beispielsweise Anlagen zum Verbrennen fossiler Brennstoffe oder Abfallverbrennungsanlagen.

Beim Abtransport von Asche, Schlacke bzw. Verbrennungsrückständen, nachfolgend auch als "heißes Material" bezeichnet, ist es von besonderer Bedeutung, einerseits durch Abkühlung eine gezielte Erstarrung bzw. Verfestigung der heißen, teilweise noch schmelzförmigen Materialien zu erreichen, so dass insbesondere eine Förderung bzw. Weiterverarbeitung dieser Materialien nach Abzug aus dem Verbrennungskessel ermöglicht wird. Darüber hinaus ist auch wünschenswert, die noch in dem heißen Material befindliche Energie zu nutzen und damit den Gesamtwirkungsgrad der Verbrennungsanlage bzw. des Verbrennungskessels zu verbessern.

Zunächst wurde davon ausgegangen, dass für eine Förderung der heißen Materialien eine Abschreckung im Wasserbad erforderlich ist (so genannte Nassaustragung). Hierfür waren jedoch große Mengen Wasser erforderlich, die insbesondere in trockenen Regionen nicht ohne Weiteres zur Verfügung standen. Zudem musste das verwendete Wasser aufwendig gereinigt werden. Daher ist man seit den 90er Jahren zu so genannten trockenen Abzugssystemen übergegangen. Dabei wird das heiße Material auf Förderbänder abgelegt und dort weiter transportiert, wobei eine gezielte Abkühlung des heißen Materials auf dem Förderband durchgeführt wird. Diese Förderbänder sind regelmäßig gegenüber der äußeren Umgebung gekapselt ausgeführt, weisen also ein Gehäuse auf, welches verhindert, dass noch bei der Behandlung des Materials entstehende Verbrennungsgase ohne Weiteres in die Umgebung austreten können. Zudem werden die Verbrennungskessel mit einem Unterdruck betrieben, so dass ein Gasstrom durch einen Gaseintritt oder einen Materialauslass des Gehäuses in das Gehäuse eintritt und dort durch einen entsprechenden Sog entgegen einer Förderrichtung des heißen Materials hin zum Verbrennungskessel abgezogen wird, wobei dabei das heiße Material durch den Gasstrom gekühlt wird.

Um eine ausreichende Kühlung des Materials zu erreichen, sind im Vergleich zur Nassaustragung relativ lange Förderstrecken des Materials erforderlich. Insbesondere werden häufig hintereinander angeordnete Förderbänder bzw. Abzugseinrichtungen vorgeschlagen, wobei zwischen diesen zur weiteren Verbesserung der Abkühlung Aschezerkleinerer und/oder Zwischenbunker angeordnet sind. Bei diesen Konstruktionen ist jedoch zu berücksichtigen, dass hierfür regelmäßig ein beachtlicher Bauraum zur Verfügung stehen muss. Zudem besteht der Wunsch, den Gesamtwirkungsgrad von Verbrennungsanlagen durch verbesserte Energierückgewinnung aus dem heißen Material noch weiter zu steigern.

Aus der US 2 326 115 A ist ein Förderband zum Trocknen von Lebensmitteln, wie z. B. rohe Kartoffeln, bekannt, um diese vor vorzeitigem Verderb zu schützen. In einem Gehäuse des Förderbands sind Ventilatoren angeordnet, mit denen Warmluft auf das Fördergut gerichtet wird.

Die WO 2008/142594 A2 offenbart ein Fördermittel für heiße Verbrennungsrückstände, bei dem an einer Oberseite eines Gehäuses Sperrklappen drehbar angebracht sind. Die Sperrklappen dienen als Kühlluftdichtungen und liegen mit ihrer Unterkante auf dem geförderten Material auf.

Hiervon ausgehend ist es Aufgabe der vorliegenden Erfindung, die mit Bezug auf den Stand der Technik geschilderten Probleme zumindest teilweise zu lösen.

Insbesondere ist es auch eine Aufgabe der Erfindung, ein Fördermittel für Verbrennungsrückstände anzugeben, mit dem auch auf vergleichsweise kurzen Förderstrecken eine ausreichende Kühlung und optimale Energierückgewinnung aus den Verbrennungsrückständen erzielbar ist. Darüber hinaus soll auch ein Verfahren zum Fördern von Verbrennungsrückständen angegeben werden, mit dem eine ausreichende Kühlung und eine optimale Energierückgewinnung aus den Verbrennungsrückständen auch auf vergleichbar kurzen Förderstrecken realisiert werden kann.

Diese Aufgaben werden gelöst mit einem Fördermittel gemäß den Merkmalen des Patentanspruchs 1 und einem Verfahren gemäß den Merkmalen des Patentanspruchs 7. Weitere vorteilhafte Ausgestaltungen der Erfindung sind in den abhängig formulierten Patentansprüchen angegeben. Es ist darauf hinzuweisen, dass die in den abhängig formulierten Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Das erfindungsgemäße Fördermittel für Verbrennungsrückstände weist zumindest ein Förderband und wenigstens ein das zumindest eine Förderband zumindest teilweise umschließendes Gehäuse auf, wobei in oder an dem Gehäuse mindestens ein Umlenkmittel zur Umlenkung eines längs zu dem zumindest einen Förderband strömenden Gasstroms hin zu dem zumindest einem Förderband angeordnet ist, wobei es sich bei dem mindestens einen Umlenkmittel um mindestens eine Lochplatte handelt, die Löcher in Form von Bohrungen, Schlitze und/oder Durchbrüche aufweist, wobei die mindestens eine Lochplatte auf ihrer Oberseite Strömungsumrichter aufweist, die von der Oberseite der mindestens einen Lochplatte abstehen und Teile des Gasstroms in Richtung der Löcher der mindestens einen Lochplatte leiten, und wobei der Gasstrom durch das mindestens eine Umlenkmittel über mindestens 25 % einer Förderstrecke des zumindest einen Förderbandes umlenkbar ist.

Bei dem Fördermittel handelt es sich insbesondere um so genannte Plattenförderer und/oder Schleppkettenförderer, die Metallplatten zur Aufnahme von zu fördernden Materialien und Metallketten und/oder Metallgewirke und/oder Metallnetze zur Übertragung von Antriebskräften aufweisen können. Das Förderband ist zumindest teilweise durch ein Gehäuse umschlossen, insbesondere in der Weise, dass im Wesentlichen eine Kapselung des Förderbandes gebildet ist, so dass ein unerwünschtes Austreten von Asche und/oder Gasen in die Umgebung vermieden wird. Insbesondere ist das Gehäuse im Wesentlichen gasdicht zur Umgebung ausgeführt, mit Ausnahme mindestens eines vorbestimmten Gaseinlass (insbesondere mindestens einer Lufteintrittsöffnung) sowie dem (mindestens einen) Materialeinlass, durch die Verbrennungsrückstände auf das Förderband aufgegeben werden können, und dem Materialauslass, durch den Verbrennungsrückstände von dem Förderband aus dem Gehäuse ausgelassen werden können. Mit anderen Worten bedeutet das auch, dass das Gehäuse bevorzugt das gesamte Förderband umschließt, und (nur) über die vorstehend genannten Öffnungen einen Gasaustausch zulässt. Das Gehäuse besteht bevorzugt aus Metall.

Zur (trockenen) Kühlung der Verbrennungsrückstände während des Transportes bzw. der Lagerung auf dem Förderband ist die Vorrichtung (insbesondere das Gehäuse) so gestaltet, dass sich ein längs zu dem zumindest einem Förderband strömenden Gasstroms ausbildet. Der längs zu dem zumindest einen Förderband strömende Gasstrom entsteht insbesondere dadurch, dass ein (kühles) Gas insbesondere aus der Umgebung, wie z. B. Luft, durch eine Unterdruckquelle, wie z. B. einen unmittelbar oder mittelbar an das Gehäuse angeschlossenen Verbrennungskessel, durch zumindest einen Materialauslass und/oder zumindest einen Gaseinlass in das Gehäuse eingesogen und innerhalb des Gehäuses längs zu dem zumindest einen Förderband bzw. im Gegenstrom längs zu der Förderrichtung der Verbrennungsrückstände in Richtung der Unterdruckquelle strömt. Selbstverständlich kann (alternativ oder kumulativ) auch eine aktive Beströmung des Gehäuses mit Gas unter Einsatz einer Überdruckquelle eingesetzt werden, so dass das Gas in den Gaseinlass eingeblasen wird. Beim Durchströmen des Gehäuses kühlt der Gasstrom die auf dem Förderband geförderten Verbrennungsrückstände.

Um die Kühlung der Verbrennungsrückstände durch den Gasstrom zu intensivieren und insbesondere Grenzschichten des Gasstroms im Bereich der geförderten Verbrennungsrückstände mit geringerer Strömungsgeschwindigkeit und/oder geringem Strömungsaustausch zu vermeiden, ist in oder an dem Gehäuse mindestens ein Umlenkmittel zur Umlenkung des längs zu dem zumindest einen Förderband strömenden Gasstroms angeordnet.

Hierzu ist das Umlenkmittel eingerichtet, den (sonst) längs bzw. parallel zu der Förderrichtung des zumindest einen Förderbandes strömenden Gasstrom zumindest um 30°, bevorzugt zumindest um 60° oder besonders bevorzugt zumindest um 90° in Richtung des Förderbandes umzulenken. Die Anordnung des mindestens einen Umlenkmittels erfolgt oberhalb des zumindest einen Förderbands, wobei zwischen dem mindestens einen Umlenkmittel und dem zumindest einen Förderband ein zum Förderband senkrechter Abstand gebildet wird. Dieser Abstand entspricht mindestens einer regelmäßig zu erwartenden Beladungshöhe des zumindest einen Förderbandes oder ist bevorzugt sogar größer als die regelmäßig zu erwartende Beladungshöhe. Bei der Beladungshöhe handelt es sich um die regelmäßig zu erwartende maximale zum zumindest einen Förderband senkrechte Höhe der Verbrennungsrückstände auf dem zumindest einen Förderband. Das Umlenkmittel kann sich vollständig und/oder teilweise über eine Breite (quer zur Förderrichtung) des zumindest einen Förderbandes erstrecken.

Bei dem mindestens einen Umlenkmittel handelt es sich um mindestens eine Lochplatte, bei der es sich bevorzugt um mindestens eine Metallplatte handelt. Die Lochplatte weist Löcher in Form von Bohrungen, und/oder Schlitze und/oder ähnlich Durchbrüche auf. Die Löcher und/oder Schlitze und/oder Durchbrüche können je nach gewünschter Umlenkung des Gasstroms winklig oder senkrecht zur Oberfläche in die Lochplatte eingebracht sein. Gegebenenfalls ist es auch möglich, eine poröse Platte als Lochplatte einzusetzen. Insbesondere kann eine Mehrzahl von Lochplatten in Förderrichtung des zumindest einen Förderbands und/oder quer zur Förderrichtung des zumindest einen Förderbands in und/oder an dem Gehäuse angebracht sein. Die Anordnung der mindestens einen Lochplatte in und/oder an dem Gehäuse erfolgt zudem bevorzugt parallel zu dem zumindest einen Förderband. Die Umlenkung des Gasstroms erfolgt hierbei durch die Löcher und/oder Schlitze und/oder Durchbrechungen (wie z. B. auch Poren) der mindestens einen Lochplatte. Um die Umlenkung weiter zu verstärken und/oder einen größeren Anteil des Gasstroms umzulenken, weist die mindestens eine Lochplatte auf ihrer Oberseite zusätzliche Strömungsumrichter auf, die von der Oberseite der mindestens einen Lochplatte abstehen und Teile des Gasstroms in Richtung der Löcher und/oder Schlitze und/oder Durchbrechungen der mindestens einen Lochplatte leiten. Darüber hinaus kann wenigstens ein Teil der Löcher und/oder Schlitze und/oder Durchbrechungen im Bereich einer Unterseite der mindestens einen Lochplatte einen Strömungsbeschleuniger, wie z. B. eine Düse oder dergleichen, aufweisen, die den durchströmenden Gasstrom beschleunigen und/oder auf eine größere Fläche verteilen.

Um eine deutliche Verbesserung der Kühlung der Verbrennungsrückstände zu erzielen, ist es ferner wichtig, dass der Gasstrom durch das mindestens eine Umlenkmittel über mindestens 25 %, bevorzugt mindestens 50 % und besonders bevorzugt sogar 100 % einer Förderstrecke des zumindest einen Förderbandes umlenkbar ist. Dies bedeutet insbesondere, dass der Gasstrom in diesem Bereich umgelenkt wird und auf die Verbrennungsrückstände bzw. auf das Förderband auftrifft. Hierbei erstreckt sich die Förderstrecke des zumindest einen Förderbandes von einem Aufgabebereich, in dem die Verbrennungsrückstände auf das Förderband aufgegeben werden, bis zu einem Abgabebereich, in dem die Verbrennungsrückstände von dem Förderband abgegeben werden. Grundsätzlich ist es demnach möglich, dass sich ein einzelnes Umlenkmittel über den oben angegebenen gesamten Bereich der Förderstrecke zusammenhängend erstreckt, es ist aber auch möglich, dass das Umlenkmittel segmentiert ist bzw. mehrere Umlenkmittel vorgesehen sind, die jeweils einen Teilbereich bilden und in der Summe dann zumindest auch auf den oben angegebenen gesamten Bereich der Förderstrecke einwirken. Das Umlenkmittel kann ein integraler (einstückiger) Bestandteil des Gehäuses sein, also z. B. dort mit angegossen sein, es ist aber auch möglich, dass das Umlenkmittel ein montiertes Bauteil ist, das an dem Gehäuse positioniert ist. Das mindestens eine Umlenkmittel kann zudem so gestaltet sein, dass dieses in seinem Wirkbereich entlang der Förderstrecke eine konstante und/oder verschiedene Wirkung auf den Gasstrom hat, z. B. bezogen auf den Anteil des umgelenkten (und/oder gemischten) Gasstromes.

Vorzugsweise ist das mindestens eine Umlenkmittel eingerichtet, den längs zu dem zumindest einen Förderband strömenden Gasstrom quer zum zumindest einen Förderband umzulenken. Hierdurch trifft der Gasstrom bevorzugt im Wesentlichen senkrecht auf die Verbrennungsrückstände bzw. auf das Förderband auf, so dass eine besonders intensive Kühlung der Verbrennungsrückstände erfolgt.

Ebenfalls vorteilhaft ist es, wenn das zumindest eine Umlenkmittel längs einer Förderrichtung des Förderbandes ortsfest in dem Gehäuse angeordnet ist. Dies bedeutet insbesondere, dass das zumindest eine Umlenkmittel nicht direkt auf und/oder an dem Förderband angeordnet ist und sich nicht mit diesem bewegt. Weiter bedeutet "ortsfest" auch, dass eine definierte Position des Umlenkmittels relativ zu dem Gehäuse, dem Förderband, dem Materialeinlass, dem Materialauslass und/oder dem Gaseinlass gewährleistet ist, z.B. über vorbestimmte Befestigungspunkte und/oder Lagerpunkte (direkt oder mittelbar) hin zum Gehäuse. Damit kann ein vorbestimmtes (homogenes oder inhomogenes) Strömungsprofil über die Förderstrecke eingestellt und während des Betriebes aufrecht erhalten werden.

In Weiterbildung der Erfindung wird vorgeschlagen, dass das Fördermittel zumindest einen Sensor zur Feststellung einer Beladungshöhe des zumindest einen Förderbandes mit Verbrennungsrückständen quer zum Förderband aufweist. Bei diesem Sensor kann es sich bspw. um eine Lichtschranke und/oder einen mechanischen Schwenkarm handeln. Durch diesen Sensor kann festgestellt werden, ob der Abstand zwischen dem mindestens einen Umlenkmittel und dem zumindest einen Förderband mindestens so groß ist wie die Beladungshöhe des zumindest einen Förderbandes mit Verbrennungsrückständen. Hierdurch kann sichergestellt werden, dass das mindestens eine Umlenkmittel die Förderung der Verbrennungsrückstände auf dem Förderband nicht blockiert, und/oder dass das mindestens eine Umlenkmittel mit den Verbrennungsrückständen nicht in Berührung kommt.

Vorzugsweise handelt es sich bei dem mindestens einen Umlenkmittel zumindest um ein Leitblech.

Das mindestens eine Leitblech ist bevorzugt nach Art eines Metallblechs ausgebildet, wobei dieses sich ganz oder teilweise über eine Breite (quer zur Förderrichtung) des Förderbandes und/oder des Gehäuses erstrecken kann. Um eine Umlenkung des Gasstroms über mindestens 25 % einer Förderstrecke des zumindest einen Förderbandes zu gewährleisten, wird ferner vorgeschlagen, entlang der Förderrichtung des zumindest einen Förderbandes eine Mehrzahl von Leitblechen anzuordnen, z. B. mindestens 3 Leitbleche pro Meter, bevorzugt mindestens 6 Leitbleche pro Meter oder besonders bevorzugt mindestens 9 Leitbleche pro Meter. Ebenfalls wird vorgeschlagen eine Mehrzahl von Leitblechen quer zur Förderrichtung in und/oder an dem Gehäuse anzuordnen. Die Leitbleche können dabei regelmäßig und/oder unterschiedlich zueinander beabstandet und/oder quer zur Förderrichtung versetzt angeordnet und/oder weisen quer zur Förderrichtung unterschiedliche Längen auf und/oder weisen längs zur Förderrichtung unterschiedliche Längen auf. Insbesondere ist das mindestens eine Leitblech schwenkbar in/an dem Gehäuse angeordnet, so dass der Gasstrom mit unterschiedlichen Winkeln umgelenkt werden kann.

Die vorstehend genannten Umlenkmittel können hinsichtlich der Art, Anzahl, Anordnung und/oder Ausprägung (Abstände, Winkel, Längen) so kombiniert werden, um über die Förderstrecke ein vorgegebenes Strömungsprofil des (sonst) längs strömenden Gasstromes durch das Gehäuse zu erreichen. Insbesondere kann so auch erreicht werden, dass der eintretende Gasstrom gezielt zu einem vorgegebenen Kontaktbereich hin zum Förderband geleitet wird, z. B. in dem entgegen der Förderrichtung (nur) ein Teil des Gasstromes hin zum Förderband umgelenkt wird, während ein anderer Teil vom Förderband beabstandet (insbesondere ggf. thermisch geschützt) längs des Gehäuses geführt wird. Ebenso können verschiedene Zonen der Förderstrecke durch eine entsprechend angepasste Umlenkung gezielt mit unterschiedlicher Intensität (z. B. mittels unterschiedlicher Anteile des Gasstroms) behandelt bzw. gekühlt werden.

Darüber hinaus wird auch eine Verbrennungsanlage vorgeschlagen, die zumindest ein erfindungsgemäßes Fördermittel und wenigstens ein sich der Verbrennungsanlage anschließendes Gehäuse aufweist, wobei das wenigstens eine Gehäuse mindestens einen Gaseinlass an einem Materialauslass und wenigstens einen Gasauslass an einem Materialeinlass umfasst. Bevorzugt ist, dass die Verbrennungsanlage einen Verbrennungskessel aufweist, der mit (geringem) Unterdruck arbeitet, so dass der über den Gaseinlass ins Gehäuse eintretende Gasstrom schließlich über den Materialeinlass in den Verbrennungskessel einströmt, so dass der Materialeinlass gleichzeitig den Gasauslass bildet. Gegebenenfalls kann es aber auch sinnvoll sein, den Gasauslass separat in der Nähe (z. B. mit einer maximalen Entfernung von 3 Metern, insbesondere sogar nur maximal 1 Meter) am Gehäuse vorzusehen, um den (erwärmten) Gasstrom einem Filter und/oder einem anderen Bereich der Verbrennungsanlage (z. B. dem Rauchkanal) zuzuführen. Der Gaseinlass kann ebenfalls als separate Öffnung im Gehäuse, als Ventil und/oder über den Materialauslass gebildet sein. Bevorzugt ist, dass der einströmende und/oder ausströmende Gasstrom regelbar ist, insbesondere unter Berücksichtigung der Verbrennungsprozesse der Verbrennungsanlage.

Einem weiteren Aspekt der Erfindung folgend, wird auch ein Verfahren zum Fördern von Verbrennungsrückständen mit einem erfindungsgemäßen Fördermittel vorgeschlagen, das zumindest die folgenden Schritte aufweist:
a) Fördern von Verbrennungsrückständen auf zumindest einem Förderband mit einer Förderrichtung über eine Förderstrecke,
b) Einrichten eines längs zu dem zumindest einen Förderband strömenden Gasstroms entgegen der Förderrichtung,
c) Umlenken des Gasstroms hin zu dem zumindest einen Förderband über mindestens 25 % einer Förderstrecke mit mindestens einem Umlenkmittel des Fördermittels, wobei es sich bei dem mindestens einen Umlenkmittel um mindestens eine Lochplatte handelt, die Löcher in Form von Bohrungen, Schlitze und/oder Durchbrüche aufweist, wobei die mindestens eine Lochplatte auf ihrer Oberseite Strömungsumrichter aufweist, die von der Oberseite der mindestens einen Lochplatte abstehen und Teile des Gasstroms in Richtung der Löcher der mindestens einen Lochplatte leiten.

Zur Vermeidung von Wiederholungen wird auch auf die vorstehenden Erläuterungen zur Gestalt, dem Betrieb und/oder den Abwandlungen der Vorrichverwiesen. Ebenso können die nachfolgenden Erläuterungen für die Charakterisierung der Vorrichtung herangezogen werden.

Durch die Umlenkung des Gasstroms hin zu dem zumindest einen Förderband über mindestens 25 %, bevorzugt mindestens 50 %, besonders bevorzugt sogar 100 % der Förderstrecke des zumindest einen Förderbandes wird eine besonders gezielte, ggf. konzentriert intensive Kühlung der Verbrennungsrückstände auf dem Förderband erzielt und kann ein besonders hoher Anteil der in den Verbrennungsrückständen vorhandenen Wärmeenergie zurück zu einer Verbrennungsanlange gefördert werden.

Besonders vorteilhaft ist es, wenn der Gasstrom wenigstens teilweise im Gegenstrom zu den Verbrennungsrückständen strömt und in Schritt c) quer zum zumindest einen Förderband umgelenkt wird. Mit "Gegenstrom" soll zum Ausdruck gebracht werden, dass die Förderrichtung der Verbrennungsrückstände und die Strömungsrichtung des Gases (zumindest teilweise) entgegengesetzt orientiert sind. Hierdurch wird eine besonders starke Kühlung der Verbrennungsrückstände auf dem Förderband erzielt.

Ferner ist es vorteilhaft, wenn ein Abstand zwischen dem mindestens einen Umlenkmittel und dem zumindest einen Förderband in Abhängigkeit einer Beladungshöhe des zumindest einen Förderbandes mit Verbrennungsrückständen verändert wird. Insbesondere wird hier vorgeschlagen, dass der Abstand zwischen dem mindestens einen Umlenkmittel und dem zumindest einen Förderband erhöht wird, wenn der Abstand zwischen dem mindestens einen Umlenkmittel und dem zumindest einen Förderband kleiner oder gleich einer Beladungshöhe des zumindest einen Förderbandes mit Verbrennungsrückständen ist. Der Abstand zwischen dem mindestens einen Umlenkmittel und dem zumindest einen Förderband kann insbesondere dadurch erhöht werden, dass das mindestens eine Umlenkmittel von dem Förderband wegbewegt und/oder von dem Förderband weggeschwenkt wird.

Besonders vorteilhaft ist es, wenn mit dem mindestens einen Umlenkmittel eine Durchmischung des Gasstroms oberhalb des zumindest einen Förderbandes erfolgt. Hierdurch erfolgt insbesondere eine Verwirbelung des Gasstroms innerhalb des Gehäuses, so dass eine verbesserte Kühlung der Verbrennungsrückstände durch Vermeidung von hydrodynamischen Grenzschichten im Bereich der Verbrennungsrückstände bewirkt wird, und/oder vergleichsweise kühlere Teile des Gasstroms aus zum zumindest einen Förderband entfernteren Bereichen mit den Verbrennungsrückständen in Kontakt gebracht werden. Außerdem kann so ggf. eine Durchmischung von unterschiedlich warmen Teilen des Gasstromes erreicht werden.

Ferner ist es vorteilhaft, wenn wenigstens ein erstes Umlenkmittel zumindest Teile eines nahe einem Gehäuse des Förderbandes strömenden Gasstroms hin zu wenigstens einem zweiten Umlenkmittel umlenkt, wobei das wenigstens zweite Umlenkmittel den umgelenkten Gasstrom hin zum zumindest einen Förderband wenigstens verteilt oder beschleunigt.

Bei dem ersten Umlenkmittel kann es sich insbesondere um einen Strömungsumrichter einer Lochplatte handeln, der zumindest einen Teil eines nahe einem Gehäuse des Förderbandes strömenden Gasstroms in Richtung eines zweiten Umlenkmittels umlenkt. Das zweite Umlenkmittel, dass dann bevorzugt wenigstens teilweise zwischen dem ersten Umlenkmittel und dem Förderband angeordnet ist, kann den zugeführten Gasstrom dann gezielt auf die Verbrennungsrückstände bzw. das Förderband verteilen. Hierfür kann sich das zweite Umlenkmittel über einen größeren Bereich der Förderstrecke erstrecken als die ersten Umlenkmittel, so dass z. B. eine durchströmbare Platte vorgesehen sein kann. Vorteilhaft ist zudem, wenn ein (einzelnes) zweites Umlenkmittel die umgelenkten Teil-Gasströme mehrerer erster Umlenkmittel weiterleitet und gegebenenfalls sogar (insbesondere mittels eines Kühlmediums bzw. einer kontaktierten Wärmesenke) kühlt.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, diese jedoch nicht darauf beschränkt ist. In den Figuren sind gleiche Elemente mit gleichen Bezugszeichen versehen. Es zeigen schematisch:
- Fig. 1:: ein erfindungsgemäßes Fördermittel für Verbrennungsrückstande.
- Fig. 2:: eine Lochplatte in Draufsicht, und
- Fig. 3:: die Lochplatte in Schnittdarstellung.

Die Fig. 1 zeigt ein Fördermittel 1 für Verbrennungsrückstände 2, das über einen Schacht 27 (ggf. auch als ein zumindest teilweise verschließbarer Trichterschacht ausgeführt) mittelbar an einen Verbrennungskessel 19 einer Verbrennungsanlage 14 angeschlossen ist. Das Fördermittel 1 weist ein erstes Förderband 3 und ein zweites Förderband 28 auf, die beide zumindest teilweise durch ein Gehäuse 4 umschlossen sind. Ein Teil der Verbrennungsrückstände 2 aus dem Verbrennungskessel 19 fällt zunächst auf das erste Förderband 3 und wird durch dieses zunächst in eine erste Förderrichtung 9 transportiert. Die Verbrennungsrückstände 2 fallen anschließend im Bereich eines Materialeinlasses 18 auf das zweite Förderband 28 und werden von diesem zweiten Förderband 28 in Richtung einer zweiten Förderrichtung 29 zu einem Materialauslass 13 des Gehäuses 4 transportiert. Nur der Vollständigkeit halber sei ausdrücklich darauf hingewiesen, dass die Vorrichtung auch nur mit einem einzelnen Förderband im Gehäuse 4 ausgeführt sein kann.

Aufgrund eines in dem Verbrennungskessel 19 herrschenden Unterdrucks wird ein Gasstrom 6 (hier ein Luftstrom - dargestellt als Pfeile) aus der Umgebung durch einen Gaseinlass 16 und den Materialauslass 13 in das Gehäuse 4 gesogen und strömt in dem Gehäuse 4 längs zum zweiten Förderband 28 zum Gasauslass 17 des Gehäuses 4 und anschließend in den Verbrennungskessel 19. Hierbei kühlt der Gasstrom 6 die Verbrennungsrückstände 2, die durch das zweite Förderband 28 entlang der Förderstrecke 8 transportiert werden, ab. Die Förderstrecke 8 erstreckt sich von dem Materialeinlass 18 bis zu dem Materialauslass 13. Damit strömt der Gasstrom im Gegenstrom zu den Verbrennungsrückständen, so dass dieser Wärme und ggf. noch unverbrannte Bestandteile der Verbrennungsrückstände aufnimmt und dem Verbrennungskessel schließlich wieder zuführt. Damit kann auch die Effektivität des Verbrennungskessels verbessert werden.

Zur Verbesserung der Kühlung der Verbrennungsrückstände 2 sind in dem Gehäuse 4 oberhalb des zweiten Förderbandes 28 drei Umlenkmittel 5 ausgebildet. In diesem Ausführungsbeispiel ist das linke Umlenkmittel 5 als Lochplatte 10, das mittlere Umlenkmittel 5 als Mehrzahl von Leitblechen 11 und das rechte Umlenkmittel 5 als Ventilator 12 ausgebildet. Durch diese verschiedenen Umlenkmittel 5 wird der längs zu dem zweiten Förderband 28 strömende Gasstrom 6 über mindestens 25 % der Förderstrecke 8 des zweiten Förderbandes 28 hin zum zweiten Förderband 28 umgelenkt.

Um zu verhindern, dass die Umlenkmittel 5 bei großen Mengen der Verbrennungsrückstände 2 die Förderstrecke 8 des zweiten Förderbandes 28 blockieren und/oder direkt mit den Verbrennungsrückständen 2 in Kontakt kommen, ist vor dem linken Umlenkmittel 5 ein Sensor 7 angeordnet, der eine Beladungshöhe 20 des zweiten Förderbands 28 misst. Der Sensor 7 ist wiederum mit einer Steuerung 30 datenleitend verbunden, wobei die Steuerung 30 zur Steuerung eines Motors 31 zur Veränderung eines Abstands 15 zwischen dem zweiten Förderband 28 und dem linken Umlenkmittel 5 verbunden ist. Eine ähnliche Steuerung 30 kann neben der Überwachung und/oder Einstellung der Umlenkmittel 5 ggf. auch noch zur Einstellung des Gasstromes dienen, so dass es möglich ist, in Abhängigkeit der geförderten Menge an Verbrennungsrückständen und/oder der Menge bzw. der Temperatur bzw. der Feuchtigkeit des eintretenden Gasstromes eine (automatische) Anpassung der Umlenkmittel vorzunehmen.

Die Fig. 2 zeigt in einer Draufsicht eine Oberseite 25 der Lochplatte 10. Die Lochplatte 10 weist eine Mehrzahl von Löchern 23 und Schlitzen 24 auf. Den Löchern 23 und Schlitzen 24 sind jeweils Strömungsumrichter 21 zugeordnet, mit denen ein hier nicht gezeigter Gasstrom in Richtung der Löcher 23 bzw. Schlitze 24 umgelenkt werden kann.

Die Fig. 3 zeigt einen Schnitt durch die in Fig. 2 gezeigte Lochplatte 10 entlang der gestrichelten Linie A - A. Die Löcher 23 bzw. die Schlitze 24 erstrecken sich von der Oberseite 25 der Lochplatte 10 bis zu einer Unterseite 26 der Lochplatte 10. Die Löcher 23 und Schlitze 24 der Lochplatte 10 weisen im Bereich der Unterseite 26 Düsen 22 auf, mit denen der Gasstrom 6 verdichtet und/oder beschleunigt in Richtung eines hier nicht gezeigten Förderbandes 3, 28 gefördert werden kann.

Das erfindungsgemäße Fördermittel und das Verfahren zum Fördern von Verbrennungsrückständen zeichnen sich durch eine besonders effektive Kühlung der Verbrennungsrückstände 2 und eine besonders hohe Energierückgewinnung aus den Verbrennungsrückständen 2 aus.

### Bezugszeichenliste

- 1: Fördermittel
- 2: Verbrennungsrückstände
- 3: erstes Förderband
- 4: Gehäuse
- 5: Umlenkmittel
- 6: Gasstrom
- 7: Sensor
- 8: Förderstrecke
- 9: erste Förderrichtung
- 10: Lochplatte
- 11: Leitblech
- 12: Ventilator
- 13: Materialauslass
- 14: Verbrennungsanlage
- 15: Abstand
- 16: Gaseinlass
- 17: Gasauslass
- 18: Materialeinlass
- 19: Verbrennungskessel
- 20: Beladungshöhe
- 21: Strömungsumrichter
- 22: Düse
- 23: Löcher
- 24: Schlitze
- 25: Oberseite
- 26: Unterseite
- 27: Schacht
- 28: zweites Förderband

## Patentansprüche

1. Fördermittel (1) für Verbrennungsrückstände (2) einer Verbrennungsanlage (14), aufweisend zumindest ein Förderband (3, 28) und wenigstens ein das zumindest eine Förderband (3, 28) zumindest teilweise umschließendes Gehäuse (4), wobei in oder an dem Gehäuse (4) mindestens ein Umlenkmittel (5) zur Umlenkung eines längs zu dem zumindest einen Förderband (3, 28) strömenden Gasstroms (6) hin zu dem zumindest einen Förderband (3, 28) angeordnet ist, **dadurch gekennzeichnet, dass** es sich bei dem mindestens einen Umlenkmittel (5) um mindestens eine Lochplatte (10) handelt, die Löcher (23) in Form von Bohrungen, Schlitze (24) und/oder Durchbrüche aufweist, wobei die mindestens eine Lochplatte (10) auf ihrer Oberseite (25) Strömungsumrichter (21) aufweist, die von der Oberseite (25) der mindestens einen Lochplatte (10) abstehen und Teile des Gasstroms (6) in Richtung der Löcher (23) der mindestens einen Lochplatte (10) leiten, und wobei der Gasstrom (6) durch das mindestens eine Umlenkmittel (5) über mindestens 25 % einer Förderstrecke (8) des zumindest einen Förderbandes (3, 28) umlenkbar ist.

2. Fördermittel (1) nach Patentanspruch 1, wobei das mindestens eine Umlenkmittel (5) eingerichtet ist, den längs zu dem zumindest einen Förderband (3, 28) strömenden Gasstrom (6) quer zum zumindest einen Förderband (3,28) umzulenken.

3. Fördermittel (1) nach einem der vorhergehenden Patentansprüche, wobei das mindestens eine Umlenkmittel (5) längs einer Förderrichtung (9, 29) des Förderbandes (3, 28) ortsfest in dem Gehäuse (4) angeordnet ist.

4. Fördermittel (1) nach einem der vorhergehenden Patentansprüche, aufweisend zumindest einen Sensor (7) zur Feststellung einer Beladungshöhe (20) des zumindest einen Förderbandes (3, 28) mit Verbrennungsrückständen (2) quer zum Förderband (3, 28).

5. Fördermittel (1) nach einem der vorhergehenden Patentansprüche, wobei das mindestens einen Umlenkmittel (5) Zusätzlich zumindest ein Leitblech (11) umfasst.

6. Verbrennungsanlage (14), aufweisend zumindest ein Fördermittel (1) gemäß einem der Patentansprüche 1 bis 5 und wenigstens ein sich der Verbrennungsanlage (14) anschließendes Gehäuse (4), wobei das wenigstens eine Gehäuse (4) mindestens einen Gaseinlass (16) an einem Materialauslass (13) und wenigstens einen Gasauslass (17) an einem Materialeinlass (18) umfasst.

7. Verfahren zum Fördern von Verbrennungsrückständen (2) aus einer Verbrennungsanlage (14) mit einem Fördermittel (1) gemäß einem der Patentansprüche 1 bis 5, aufweisend zumindest die folgenden Schritte:
a) Fördern von Verbrennungsrückständen (2) auf zumindest einem Förderband (3, 28) mit einer Förderrichtung über eine Förderstrecke (8),
b) Einrichten eines längs zu dem zumindest einen Förderband (3, 28) strömenden Gasstroms (6) entgegen der Förderrichtung,
c) Umlenken eines Gasstroms (6) hin zu dem zumindest einen Förderband (3, 28) über mindestens 25 % der Förderstrecke (8) mit mindestens einem Umlenkmittel (5) des Fördermittels (1), wobei es sich bei dem mindestens einen Umlenkmittel (5) um mindestens eine Lochplatte (10) handelt, die Löcher (23) in Form von Bohrungen, Schlitze (24) und/oder Durchbrüche aufweist, wobei die mindestens eine Lochplatte (10) auf ihrer Oberseite (25) Strömungsumrichter (21) aufweist, die von der Oberseite (25) der mindestens einen Lochplatte (10) abstehen und Teile des Gasstroms (6) in Richtung der Löcher (23) der mindestens einen Lochplatte (10) leisten.

8. Verfahren nach Patentanspruch 7, wobei der Gasstrom (6) wenigstens teilweise im Gegenstrom zu den Verbrennungsrückständen (2) strömt und in Schritt c) quer zum zumindest einen Förderband (3, 28) umgelenkt wird.

9. Verfahren nach einem der Patentansprüche 7 oder 8, wobei ein Abstand (15) zwischen dem mindestens einen Umlenkmittel (5) und dem zumindest einen Förderband (3, 28) in Abhängigkeit einer Beladungshöhe (8) des zumindest einen Förderbandes (3, 28) mit Verbrennungsrückständen (2) verändert wird.

10. Verfahren nach einem der Patentansprüche 7 bis 9, wobei mit dem mindestens einen Umlenkmittel (5) eine Durchmischung des Gasstroms (6) oberhalb des zumindest einen Förderbandes (3, 28) erfolgt.

11. Verfahren nach einem der Patentansprüche 7 bis 10, wobei wenigstens ein erstes Umlenkmittel zumindest Teile eines nahe einem Gehäuse (4) des Förderbandes (3, 28) strömenden Gasstroms (6) hin zu wenigstens einem zweiten Umlenkmittel umlenkt, wobei das wenigstens zweite Umlenkmittel den umgelenkten Gasstrom (6) hin zum zumindest einen Förderband (3, 28) wenigstens verteilt oder beschleunigt.

## Claims

1. Conveying means (1) for combustion residues (2) of a combustion plant (14), having at least one conveyor belt (3, 28) and at least one housing (4) at least partially surrounding the at least one conveyor belt (3, 28), wherein at least one deflecting means (5) for deflecting a gas flow (6) flowing longitudinally with respect to the at least one conveyor belt (3, 28) towards the at least one conveyor belt (3, 28) is arranged in or on the housing (4), **characterized in that** the at least one deflection means (5) includes at least one perforated plate (10), which comprises holes (23) in the form of bores, slots (24) and/or apertures, wherein the at least one perforated plate (10) has flow-resetting means (21) on its upper side (25), which protrude from the upper side (25) of the at least one perforated plate (10) and conduct some of the gas flow (6) in the direction of the holes (23) of the at least one perforated plate (10), and wherein the gas flow (6) can be deflected by the at least one deflecting means (5) over at least 25% of a conveying section (8) of the at least one conveyor belt (3, 28).

2. Conveying means (1) according to claim 1, wherein the at least one deflecting means (5) is designed to deflect the gas flow (6) flowing longitudinally with respect to the at least one conveyer belt (3, 28) transversely with respect to the at least one conveyor belt (3, 28).

3. Conveying means (1) according to one of the preceding claims, wherein the at least one deflecting means (5) is arranged in a fixed position in the housing (4) along a conveying direction (9, 29) of the conveyor belt (3, 28).

4. Conveying means (1) according to one of the preceding claims, having at least one sensor (7) for ascertaining a loading height (20) of the at least one conveyor belt (3, 28) with combustion residues (2) transversely with respect to the conveyor belt (3, 28).

5. Conveying means (1) according to one of the preceding claims, wherein the at least one deflecting means (5) additionally comprises at least one directional baffle (11).

6. Combustion plant (14) having at least one conveying means (1) according to one of claims 1 to 5 and at least one housing (4) adjoining the combustion plant (14), wherein the at least one housing (4) comprises at least one gas inlet (16) at a material outlet (13) and at least one gas outlet (17) at a material inlet (18).

7. Method for conveying combustion residues (2) from of a combustion plant (14) with a conveying means (1) according to one of claims 1 to 5, comprising at least the following steps:
a) conveying combustion residues (2) on at least one conveyor belt (3, 28) having one conveying direction over a conveying section (8),
b) setting up a gas flow (6) flowing longitudinally with respect to the at least one conveyor belt (3, 28) counter to the conveying direction,
c) deflecting a gas flow (6) towards the at least one conveyor belt (3, 28) over at least 25% of the conveying section (8) with at least one deflection means (5) of the conveying means (1), wherein the at least one deflection means (5) includes at least one perforated plate (10), which comprises holes (23) in the form of bores, slots (24) and/or apertures, wherein the at least one perforated plate (10) has flow-resetting means (21) on its upper side (25), which protrude from the upper side (25) of the at least one perforated plate (10) and conduct some of the gas flow (6) in the direction of the holes (23) of the at least one perforated plate (10).

8. Method according to claim 7, wherein at least part of the gas flow (6) flows counter to the combustion residues (2) and, in step c), is deflected transversely with respect to the at least one conveyor belt (3, 28).

9. Method according to either of claims 7 and 8, wherein a distance (15) between the at least one deflecting means (5) and the at least one conveyor belt (3, 28) is changed depending on a loading height (8) of the at least one conveyor belt (3, 28) with combustion residues (2).

10. Method according to one of claims 7 to 9, wherein the gas flow (6) is thoroughly mixed above the at least one conveyor belt (3, 28) by the at least one deflecting means (5).

11. Method according to one of claims 7 to 10, wherein at least one first deflecting means deflects at least some of a gas flow (6) flowing in the vicinity of a housing (4) of the conveyor belt (3, 28) towards at least one second deflecting means, wherein the at least one second deflecting means at least distributes or accelerates the deflected gas flow (6) towards the at least one conveyor belt (3, 28).

## Revendications

1. Moyen de transport (1) pour des résidus de combustion (2) d'une installation de combustion (14), présentant au moins une bande transporteuse (3, 28) et au moins un boîtier (4) entourant au moins en partie l'au moins une bande transporteuse (3, 28), au moins un moyen de renvoi (5) pour le renvoi d'un flux de gaz (6) s'écoulant le long de l'au moins une bande transporteuse (3, 28) vers l'au moins une bande transporteuse (3, 28) étant disposé dans ou sur le boîtier (4), **caractérisé en ce que** l'au moins un moyen de renvoi (5) est au moins une plaque perforée (10) qui présente des trous (23) sous forme d'alésages, de fentes (24) et/ou d'orifices, l'au moins une plaque perforée (10) présentant au niveau de son côté supérieur (25) des dispositifs de déviation de l'écoulement (21) qui font saillie depuis le côté supérieur (2 5) de l'au moins une plaque perforée (10) et qui conduisent des parties du flux de gaz (6) dans la direction des trous (23) de l'au moins une plaque perforée (10), et le flux de gaz (6) pouvant être dévié par l'au moins un moyen de renvoi (5) sur au moins 25 % d'une section de transport (8) de l'au moins une bande transporteuse (3, 28).

2. Moyen de transport (1) selon la revendication 1, dans lequel l'au moins un moyen de renvoi (5) est prévu pour dévier le flux de gaz (6) s'écoulant le long de l'au moins une bande transporteuse (3, 28) transversalement à l'au moins une bande transporteuse (3, 28).

3. Moyen de transport (1) selon l'une quelconque des revendications précédentes, dans lequel l'au moins un moyen de renvoi (5) est disposé fixement dans le boîtier (4) le long d'une direction de transport (9, 29) de la bande transporteuse (3, 28).

4. Moyen de transport (1) selon l'une quelconque des revendications précédentes, présentant au moins un capteur (7) pour déterminer une hauteur de chargement (20) de l'au moins une bande transporteuse (3, 28) avec des résidus de combustion (2) transversalement à la bande transporteuse (3, 28).

5. Moyen de transport (1) selon l'une quelconque des revendications précédentes, dans lequel au moins un moyen de renvoi (5) comprend en outre au moins une tôle conductrice (11).

6. Installation de combustion (14), présentant au moins un moyen de transport (1) selon l'une quelconque des revendications 1 à 5 et au moins un boîtier (4) se raccordant à l'installation de combustion (14), l'au moins un boîtier (4) comprenant au moins une entrée de gaz (16) au niveau d'une sortie de matériau (13) et au moins une sortie de gaz (17) au niveau d'une entrée de matériau (18).

7. Procédé pour transporter des résidus de combustion (2) depuis une installation de combustion (14), comprenant un moyen de transport (1) selon l'une quelconque des revendications 1 à 5, présentant au moins les étapes suivantes :
a) transport de résidus de combustion (2) sur au moins une bande transporteuse (3, 28) avec une direction de transport sur une section de transport (8),
b) orientation, dans le sens opposé à la direction de transport, d'un flux de gaz (6) s'écoulant le long de l'au moins une bande transporteuse (3, 28),
c) renvoi d'un flux de gaz (6) jusqu'à l'au moins une bande transporteuse (3, 28) sur au moins 25 % de la section de transport (8) avec au moins un moyen de renvoi (5) du moyen de transport (1), l'au moins un moyen de renvoi (5) étant au moins une plaque perforée (10), qui présente des trous (23) sous forme d'alésages, de fentes (24) et/ou d'orifices, l'au moins une plaque perforée (10) présentant, sur son côté supérieur (25), des dispositifs de déviation de l'écoulement (21) qui font saillie depuis le côté supérieur (25) de l'au moins une plaque perforée (10) et qui conduisent des parties du flux de gaz (6) dans la direction des trous (23) de l'au moins une plaque perforée (10).

8. Procédé selon la revendication 7, dans lequel le flux de gaz (6) s'écoule au moins en partie à contre-courant des résidus de combustion (2) et est dévié à l'étape c) transversalement à l'au moins une bande transporteuse (3, 28).

9. Procédé selon l'une quelconque des revendications 7 ou 8, dans lequel une distance (15) entre l'au moins un moyen de renvoi (5) et l'au moins une bande transporteuse (3, 28) est modifiée en fonction d'une hauteur de chargement (8) de l'au moins une bande transporteuse (3, 28) avec des résidus de combustion (2).

10. Procédé selon l'une quelconque des revendications 7 à 9, dans lequel un mélange du flux de gaz (6) s'effectue au-dessus de l'au moins une bande transporteuse (3, 28) avec l'au moins un moyen de renvoi (5).

11. Procédé selon l'une quelconque des revendications 7 à 10, dans lequel au moins un premier moyen de renvoi dévie au moins des parties d'un flux de gaz (6) s'écoulant à proximité d'un boîtier (4) de la bande transporteuse (3, 28) vers au moins un deuxième moyen de renvoi, l'au moins un deuxième moyen de renvoi au moins distribuant ou accélérant le flux de gaz dévié (6) vers l'au moins une bande transporteuse (3, 28).
